# EUROPÄISCHE PATENTSCHRIFT

(11) **EP 1 929 082 B1**
(45) Veröffentlichungstag und Bekanntmachung des Hinweises auf die Patenterteilung: **23.01.2013**
(21) Anmeldenummer: 06793481.0
(22) Anmeldetag: 13.09.2006
(51) Int. Cl.: D06F 39/00

(54) **VORRICHTUNG ZUR BEFESTIGUNG EINES SCHWINGENDEN AGGREGATS EINER HAUSHALTSWASCHMASCHINE**
DEVICE FOR FASTENING AN OSCILLATING UNIT OF A HOUSEHOLD WASHING MACHINE
DISPOSITIF POUR FIXER UN GROUPE OSCILLANT D'UN LAVE-LINGE MENAGER

(30) Priorität: 19.09.2005 ES 200502325
(43) Veröffentlichungstag der Anmeldung: 11.06.2008
(73) Patentinhaber: BSH Bosch und Siemens Hausgeräte GmbH, 81739 München (DE)
(72) Erfinder: CAUDEVILLA DE SOLA, Angel, E-50010 Zaragoza (ES); LOPEZ PALACIOS, Carlos, E-50730 El burgo de Ebro (Zaragoza) (ES)
(86) Internationale Anmeldenummer: PCT/EP2006/066320
(87) Internationale Veröffentlichungsnummer: WO 2007/033925

(56) Entgegenhaltungen:
- EP-A- 1 491 675
- EP-A2- 0 916 760
- WO-A-02/44458
- DE-B3-102005 031 488

## Beschreibung

### ANWENDUNGSGEBIET DER ERFINDUNG

Das vorliegende Patent betrifft eine Vorrichtung zur Befestigung des schwingenden Aggregates einer Haushaltswaschmaschine, insbesondere während ihres Transportes, die eine Trennbuchse, die zwischen dem Rahmen der Waschmaschine und dem schwingenden Aggregat der Waschmaschine angeordnet ist sowie Mittel zur Befestigung am schwingenden Aggregat und Mittel zur Befestigung am Rahmen aufweist.

### ALLGEMEINER STAND DER TECHNIK

Wie in dem Dokument EP 1491675 bei Haushaltswaschmaschinen beschrieben ist, werden ihnen vor ihrer Verpackung zum Transport Elemente eingegliedert, durch die das schwingende Aggregat bezüglich des Rahmens der Waschmaschine festgestellt werden soll.

Die Verankerungselemente bilden eine Vorrichtung, die sich normalerweise aus vier identischen Verbänden zusammensetzt, die ein elastisches Teil oder Feder als Zwischenteil umfassen, wobei sich eins ihrer Enden auf dem Innenteil des Rahmenbleches der Waschmaschine und das andere auf den entsprechenden Laugenbehälter stützt, so dass das Zwischenteil dazwischenliegt und als Trennelement zwischen dem Laugenbehälter und dem Rahmen wirkt, wobei die gesamte Einheit mit Hilfe einer Durchgangsschraube befestigt ist, die in eine Öffnung eingeschraubt ist, die zu diesem Zweck in dem Laugenbehälter gebildet ist.

Das bedeutet, dass der Arbeiter der Montagelinie das Zwischenteil zwischen dem Laugenbehälter und dem Rahmen festhalten und gleichzeitig die Schraube durch die Öffnung des Rahmens zu deren Verschrauben mit dem Laugenbehälter einführen muss.

Wenn die Waschmaschine andererseits an ihrem endgültigen Standort aufgestellt wird, müssen diese Verankerungs - oder Feststellungsmittel des Laugenbehälters entfernt werden, was logischerweise durch das Herausschrauben und Entnahme der Schraube erfolgt, was bewirkt, dass das Zwischenteil ins Innere der Waschmaschine oder auf den Boden fällt. Um dies zu verhindern, bringt oftmals der Hersteller eine Öffnung an, durch welche diese Teile oder Elemente, die die Trenneinheit bilden, entnommen werden können, die aufgrund ihrer beträchtlichen Größe den Rahmen schwächt und außerdem einen Verschluss von erheblicher Größe zum Verschließen der Öffnung benötigt, wenn die Trenneinheit, die durch das angeführte Feststellungssystem ausgebildet ist, abgebaut ist.

Wie in dem Dokument WO_02044458_A1 beschrieben, ist das Verankerungssystem vom Laugenbehälter zum Rahmen der Waschmaschine vorgesehen, um eventuell den Laugenbehälter der Waschmaschine während ihres Transportes festzustellen und es umfasst ein Teil, das auf der Innenfläche des entsprechenden Rahmenbleches der Waschmaschine befestigt ist, ein Teil, das eine Mutter darstellt, auf der ein Trennelement durch Aufschrauben montiert wird, das zwischen dem Blech des Rahmens und dem Laugenbehälter der Waschmaschine angeordnet ist, wobei die Verankerung des Verbandes durch ein axiales Feststellungselement oder Schraube erreicht wird.

Die Patentschrift EP 0916760 B1 beschreibt eine Vorrichtung in der Art der Erfindung, die an einer Bohrung eines Teiles des schwingenden Aggregates, das aus Kunststoff besteht, in starrer Form durch Schraubbolzen verbunden wird, deren jeweiliger Schaft durch Durchbrüche in der Maschinenrückwand hindurchgeführt ist und deren jeweiliger Kopf sich an einem an der Maschinenrückwand oder an dieser (ggf. abnehmbar) befestigten Versteifungsprofilen oder Traversen abstützt, wobei zwischen der Innenfläche der Maschinenrückwand oder des Versteifungssprofils oder der Traverse und dem schwingenden System, eine von dem Schaft des Schraubbolzens durchdrungene Abstandshülse aus Kunststoff angeordnet ist, und wobei die Einrichtung neben der Abstandshülse und dem Schraubbolzen noch eine zwischen Bolzenkopf und Hülsenstirnfläche angeordnete Formschlusseinrichtung umfasst. Zwischen dem Bolzenkopf und der Formschlusseinrichtung ist eine Spiraldruckfeder angeordnet, und die Formschlusseinrichtung bildet einen Führungsansatz für die Spiraldruckfeder.

Sie alle benötigen einen Bolzen, der mit dem Laugenbehälter verbunden ist, um die Einheit zu fixieren und sind mit einer ziemlich aufwendigen Montage verbunden.

### BESCHREIBUNG DER ERFINDUNG

Aufgabe der Erfindung ist eine vereinfachte Vorrichtung zur Feststellung des schwingenden Systems einer Haushaltswaschmaschine, damit es während des Transportes nicht gegen den Rahmen schlägt.

Diese Aufgabe wird mit einer Vorrichtung zur Feststellung des schwingenden Aggregates einer Haushaltswaschmaschine gelöst, die eine Trennbuchse, die zwischen einem Rahmen der Waschmaschine und einem Befestigungspunkt des schwingenden Aggregats der Waschmaschine angeordnet ist und auf einem Bereich eines Buchsenendes erste Mittel zur Befestigung mit dem Befestigungspunkt des schwingenden Aggregats und auf einem Bereich des Endes, das der Buchse gegenüberliegt, zweite Mittel zur Befestigung mit dem Rahmen aufweist, dadurch gekennzeichnet, dass die ersten Mittel zur Befestigung und die zweiten Mittel zur Befestigung mit der Trennbuchse verbunden eine Einheit ausbilden, die als Abstandselement zwischen Laugenbehälter und Rahmen wirkt.

Auf diese Weise wird nur ein Teil zur Verankerung des Laugenbehälters an den Rahmen benötigt.

Der Befestigungspunkt des schwingenden Aggregates der Waschmaschine ist Teil eines Laugenbehälters der Waschmaschine, der das Haüptelement des schwingenden Aggregates ist.

Das Abstandselement wird mit dem Laugenbehälter und dem Rahmen durch Rotation auf einer longitudinalen Achse verbunden, die durch die Mitte des Abstandselementes führt. Das stellt eine einfache Form der Verankerung des Elementes zwischen Laugenbehälter und Rahmen dar.

Die ersten Feststellungssmittel sind in formschlüssiger Weise an dem Laugenbehälter ausgebildet, als ein Gewinde, das in einer Öffnung des schwingenden Aggregates eingeschraubt ist.

Der Rahmen weist eine Öffnung auf, durch welche das Abstandselement eingeführt wird und an das das Abstandselement durch Drehbewegung befestigt ist.

Die Öffnung weist einen inneren Radius und mindestens eine Kerbe auf, deren Radius länger als der innere Radius ist. Dadurch kann der gesamte Abstandskorpus eingeführt werden, der zwischen dem Laugenbehälter und Rahmen angeordnet werden muss.

Die Feststellungsmittel für den Rahmen weisen mindestens einen inneren Flügel auf, der durch die Kerbe der Öffnung des Rahmens eingeführt und im Innenraum des Rahmens angeordnet ist, wenn das Abstandselement gedreht wird und einen äußeren Flügel auf, der außerhalb des Rahmens angeordnet ist, wenn das Abstandselement gedreht wird. Diese Befestigung bewirkt, dass sich das Blech des Rahmens zwischen den beiden Flügeln des Abstandselementes zum Rahmen anordnet und die Verbindung verstärkt.

Das Abstandselement ist als ein Kunststoffteil durch Spritzguss ausgebildet, was die Kosten senkt und die Absorbtion der Vibrationen verbessert.

Die Trennbuchse kann starr oder flexibel sein, um der Verbindung Flexibilität zu geben und darf nicht zu starr sein, um nicht das Blech des Rahmens zu beschädigen.

### KURZE BESCHREIBUNG DER ZEICHNUNGEN

Zur Vervollständigung der Beschreibung, die nachfolgend vorgenommen wird und zu einem besseren Verständnis der Merkmale der Erfindung, wird dieser Beschreibung ein Satz Zeichnungen des erfindungsgemäßen Feststellungssystems hinzugefügt.
- Figur 1.-: Zeigt eine Perspektive des Abstandselementes.
- Figur 1a.-: Zeigt einen kompletten Querschnitt durch die Achse des Abstandselementes.
- Figur 2.-: Zeigt eine Ansichtszeichnung des Abstandselementes.
- Figur 2a.-: Zeigt einen Querschnitt im Grundriss des Abstandselementes.
- Figur 2b.-: Zeigt einen Schnitt des Aufrisses durch die Achse des Abstandselementes.
- Figur 3.-: Zeigt die Detailansicht des Abstandselementes, das an den Laugenbehälter verankert ist.
- Figur 3a.-: Zeigt einen Grundriss des Überhanges des Laugenbehälters, wo das Abstandselement eingefügt wird.
- Figur 3b.-: Zeigt den Grundriss der Öffnung des Rahmens, wo das Abstandselement arretiert wird.
- Figur 4.-: Zeigt eine schematische Ansicht einer Waschmaschine mit zwei installierten Abstandselementen.

### BESCHREIBUNG DER BEVORZUGTEN AUSFÜHRUNGSFORM

Die Vorrichtung zur Befestigung des schwingenden Aggregates einer Hauhaltswaschmaschine 1 wie die der Erfindung, kann in der Figur 4 in schematischer Form gesehen werden. Die bevorzugte Maschinenart ist die der Haushaltswaschmaschine mit Frontladung mit einer Ladetür 11 durch die die Kleidung in eine Trommel der Waschmaschine 12 hineingegeben wird, die sich im Inneren eines Laugenbehälters 4, der sich mit Waschwasser füllt, befindet.

Der Laugenbehälter 4 ist der Hauptteil dessen, was man normalerweise als schwingendes Aggregat oder schwingendes System bezeichnet, mit der Waschtrommel in seinem Inneren, deren Drehung durch einen Motor 13 erzeugt wird, der normalerweise mit dem Laugenbehälter im unteren Bereich verbunden ist. Das schwingende Aggregat ist mittels Federn an den oberen Teil des Rahmens 3 angehängt und mit dem unteren Teil des Rahmens durch Dämpfer verbunden. Als Rahmen wird normalerweise die unbewegliche Struktur der Maschine bezeichnet. Der Rahmen kann Versteifungsprofile aufweisen, die sich von einer zur anderen Seite erstrecken. Dieses hängende Feststellungssystem des schwingenden Aggregates wird so realisiert, um die Vibrationen aufzunehmen, die durch die Bewegung der Waschtrommel 12 innerhalb des Laugenbehälters mit normalerweise nicht gleichmäßig verteilter Kleidung entstehen.

Für ihren Transport ist es ziemlich wichtig zu vermeiden, dass das schwingende Aggregat eine relative Bewegung zum Rahmen 3 aufweist, um Schäden durch Schläge auszuschließen. Wie in Figur 4 zu sehen ist, ist das schwingende Aggregat durch seinen Laugenbehälter 4 fest mit dem Rahmen verbunden, da es mittels vier Abstandselementen 10 arretiert ist, die sich an einem Ende mit dem schwingenden Aggregat, vorzugsweise dem Laugenbehälter 4, und an dem anderen Ende mit dem Rahmen, verbinden.

Es wird bevorzugt, dass diese Abstandselemente 10 einstückig aus Kunststoff gefertigt sind, wie in Figur 1 zu sehen ist, die in langgestreckter Form in ihrer Mitte eine Trennbuchse 2 und auf einem Ende erste Mittel zur Befestigung 5 an den Laugenbehälter und an ihrem anderen Ende zweite Mittel zur Befestigung 6 an den Rahmen, aufweisen.

Die Trennbuchse 2 besteht vorzugsweise aus Kunststoff und zur größeren Flexibilität kann sie beispielsweise einige querverlaufende Rillen 21 aufweisen, wie in Figur 3 zu sehen ist, die abwechselnd über den größten Teil ihrer Achse 8 angeordnet sind, wobei sie in ihrem Inneren hohl sind und die Rillen nicht notwendig sind. Jedoch, dass die Trennbuchse aus einem robusten Kunststoff besteht und den Abstand des Laugenbehälters zum Rahmen gewährleistet ist ausreichend, da die Formgebung des Rahmenbleches um die Öffnung 31 des Rahmens herum, die Vibrationen aufnehmen kann. Dieser Trennbuchse 2 könnten an jedem Ende Feststellungsmittel zum Rahmen und die ersten Feststellungsmittel 5 zum Laugenbehälter durch ein Clipsystem hinzugefügt werden, aber wie vorhergehend erwähnt wurde, besteht das Abstandselement 10 vorzugsweise aus einem ganzen Stück aus Kunststoff.

Das Abstandselment ist so konfiguriert, dass es durch eine Öffnung des Rahmens 31 eingeführt werden kann, wie in Figur 3b zu sehen ist, mit dem Ende, auf dem sich die ersten Feststellungsmittel 5 zum schwingenden Aggregat befinden und es wird eingeführt, bis sein gegenüberliegendes Ende an die Öffnung des Rahmens 31 anschlägt und der Verband durch Drehen des Abstandselementes verankert ist.

Die ersten Feststellungsmittel 5 für den Laugenbehälter bestehen aus einem Zylinder 52, der sich von einem Ende der Trennbuchse aus erstreckt und der von einem Gewinde 51 umgeben ist, vorzugsweise von mindestens zwei Gewindegängen um den Zylinder 52 herum. Wenn das Abstandselement 10 eingeführt wird, schlägt es an einen Überhang 44 des Laugenbehälters 4 an, wie in Figur 3 und Figur 3a zu sehen ist und kann durch eine verschließbare Öffnung im oberen Bereich des Überhanges 42 weiter eingeführt werden, die auf ihrem Außenbereich mit Rippen 43 verstärkt ist. Diese Öffnung 42 weist einige Kanäle 41 zum Durchlaufen der Auskragungen 51 während des Einführens und des Drehens des Abstandselementes 10 auf.

Die zweiten Feststellungsmittel 6, die das Abstandselement an den Rahmen fixieren, umfassen drei innere Flügel 61, die durch die Kerbe 33 der Öffnung des Rahmens 31 eingeführt werden und verbleiben im Innenbereich des Rahmens, wenn das Abstandselement 10 gedreht wird. Den inneren Flügeln entsprechend, verbleiben drei äußere Flügel 62 im Außenbereich des Rahmens, wenn das Abstandselement 10 gedreht wird. Den Winkel, den ein innerer Flügel 61 bildet ist kleiner als der, den der äußere Flügel 62 bildet, damit das Abstandselement nicht vollständig in den Rahmen 3 eingeführt werden kann. Zur Begrenzung der Drehbewegung verfügt der Öffnungsrand über eine Auskragung 34, an die der äußere Flügel anstößt. Die inneren Flügel sind mit Hilfe einer Rippe 63 verstärkt, damit sie sich nicht verbiegen oder Schaden nehmen können.

Und auf der Außenseite, verfügen die äußeren Flügel 62 über einige flügelmutterartige Verlängerungen 64, wie in den Figuren 1a und 3 zu sehen ist, um das manuelle Drehen des gesamten Abstandselementes zu erleichtern.

Das Abstandselement 10 ist zumindest teilweise innen hohl, mit einer Öffnung, die es ab dem Ende, wo sich die zweiten Feststellungsmittel 6 befinden, durchdringt. Im Fall die Verankerung mit dem Rahmen verstärken zu wollen oder dass das Abstandselement über keine äußeren Flügel verfügt, wird von der Außenseite der Maschine durch die Öffnung 14 ein Schraubbolzen eingeführt und falls notwendig, weil der Bolzenkopf nicht genügend groß ist, eine Scheibe zwischen dem Kopf des Bolzens und dem Hülsenende positioniert und am Rahmen befestigt.

In diesem Fall besteht die Bewegung zum Einführen des Abstandselementes darin, es durch die Öffnung 31 des Rahmens solange einzuführen, bis auf der einen Seite der Überhang 44 des Laugenbehälters 4 erreicht ist und auf der anderen Seite, die inneren Flügel 61 durch die Kerben 33 der Öffnung des Rahmens eingeführt sind. Nachdem dieser Punkt erreicht ist, wird der gesamte Verband gedreht bis der Laugenbehälter und das gesamte schwingende Aggregat am Rahmen verankert sind. Diese Drehung bedeutet in diesem Fall eine halbe Umdrehung, was jedoch von der Konfiguration und Anzahl der inneren und äußeren Flügel abhängt, die die Feststellungsmittel zum Rahmen aufweisen. Das Abstandselement 10 ist vorzugsweise am Laugenbehälter 4 befestigt, könnte aber auch an jedes beliebige andere Element des schwingenden Systems fixiert werden.

Für eine bessere Feststellung des schwingenden Aggregates ist vorgesehen, dass es zumindest an drei Punkten der Rahmenrückwand der Waschmaschine an den Rahmen fixiert wird.

## Patentansprüche

1. Vorrichtung zur Befestigung eines schwingenden Aggregats einer Haushaltswaschmaschine (1), die eine Trennbuchse (2), die zwischen einem Rahmen (3) der Waschmaschine und einem Befestigungspunkt des schwingenden Aggregats (42) der Waschmaschine angeordnet ist, erste Mittel zur Befestigung (5) mit dem Befestigungspunkt des schwingenden Aggregats, welche auf einem Bereich eines Buchsenendes angeordnet sind, und zweite Mittel zur Befestigung (6) mit dem Rahmen aufweist, welche auf einem Bereich des gegenüberliegenden Buchsenendes angeordnet sind, **dadurch gekennzeichnet, dass** die ersten Mittel zur Befestigung und die zweiten Mittel zur Befestigung mit der Trennbuchse verbunden eine Einheit ausbilden, die als Abstandselement (10) zwischen einem Laugenbehälter und dem Rahmen wirkt.

2. Vorrichtung nach Anspruch 1, **dadurch gekennzeichnet, dass** der Befestigungspunkt des schwingenden Aggregats (42) der Waschmaschine ein Teil eines Laugenbehälters (4) der Waschmaschine ist.

3. Vorrichtung nach einem der vorhergehenden Ansprüche, **dadurch gekennzeichnet, dass** das Abstandselement (10) durch Rotation um eine longitudinale Achse (8), die das Abstandselement durchdringt, mit dem Laugenbehälter (4) verbunden wird

4. Vorrichtung nach einem der vorhergehenden Ansprüche, **dadurch gekennzeichnet, dass** die ersten Mittel zur Befestigung (5) als formschlüssige Verbindungen mit dem Laugenbehälter (4) ausgebildet sind

5. Vorrichtung nach Anspruch 4, **dadurch gekennzeichnet, dass** die ersten Mittel zur Befestigung (5) als ein Gewinde (51) ausgebildet sind, das in eine Öffnung (41) des schwingenden Aggregats eingeschraubt wird.

6. Vorrichtung nach einem der vorhergehenden Ansprüche, **dadurch gekennzeichnet, dass** der Rahmen (3) eine Öffnung (31) aufweist, durch die das Abstandselement (10) eingeführt wird, und an welcher das Abstandselement befestigt wird, wenn es rotiert wird.

7. Vorrichtung nach Anspruch 6, **dadurch gekennzeichnet, dass** die Öffnung (31) einen inneren Radius (32) und mindestens eine Kerbe (33) aufweist, deren Radius länger als der innere Radius ist.

8. Vorrichtung nach Anspruch 7, **dadurch gekennzeichnet, dass** die Mittel zur Befestigung (6) mit dem Rahmen mindestens einen inneren Flügel (61), der in die Kerbe der Öffnung (31) des Rahmens eingeführt und im Innenraum des Rahmens angeordnet ist, wenn das Abstandselement (10) rotiert wird, und einen außeren Flügel (62) aufweisen, der außerhalb des Rahmens angeordnet ist, wenn das Abstandselement rotiert wird.

9. Vorrichtung nach einem der vorhergehenden Ansprüche, **dadurch gekennzeichnet, dass** das Abstandselement (10) aus einem Kunststoffteil besteht, das durch Spritzgießen gebildet ist.

## Claims

1. Device for fastening a oscillatory unit of a domestic washing machine (1), comprising a separating bush (2) arranged between a frame (3) of the washing machine and a fastening point of the oscillatory unit (42) of the washing machine, first means (5), which are arranged on a region of the bush end, for fastening to the fastening point of the oscillatory unit, and second means (6), which are arranged on a region of the opposite bush end, for fastening to the frame, **characterised in that** the first means for fastening and the second means for fastening connected with the separating bush form a unit which acts as a spacer element (10) between a solution container and the frame.

2. Device according to claim 1, **characterised in that** the fastening point of the oscillatory unit (42) of the washing machine is a part of a solution container (4) of the washing machine.

3. Device according to one of the preceding claims, **characterised in that** the spacer element (10) is connected, by rotation about a longitudinal axis (8) penetrating the spacer element, with the solution container (4).

4. Device according to any one of the preceding claims, **characterised in that** the first means (5) for fastening are constructed as mechanically positive connections with the solution container (4).

5. Device according to claim 4, **characterised in that** the first means (5) for fastening are constructed as a thread (51) screwed into an opening (41) of the oscillatory unit.

6. Device according to any one of the preceding claims, **characterised in that** the frame (3) has an opening (31) through which the spacer element (10) is introduced and to which the spacer element is fastened when it is rotated.

7. Device according to claim 6, **characterised in that** the opening (31) has an inner radius (32) and at least one notch (33), the radius of which is longer than the inner radius.

8. Device according to claim 7, **characterised in that** the means (6) for fastening to the frame comprises at least one inner blade (61), which is introduced into the notch of the opening (31) of the frame and is arranged in the interior space of the frame when the spacer element (10) is rotated, and at least one outer blade (62), which is arranged outside the frame when the spacer element is rotated.

9. Device according to any one of the preceding claims, **characterised in that** the spacer element (10) consists of a plastics material part formed by injection moulding.

## Revendications

1. Dispositif pour la fixation d'un groupe oscillant d'un lave-linge ménager (1), comprenant une douille de séparation (2), laquelle est disposée entre un châssis (3) du lave-linge et un point de fixation du groupe oscillant (42) du lave-linge, des premiers moyens de fixation (5) au point de fixation du groupe oscillant, lesquels sont disposés sur une partie d'une extrémité de la douille, et des deuxièmes moyens de fixation (6) au châssis, lesquels sont disposés sur une partie de l'extrémité opposée de la douille, **caractérisé en ce que** les premiers moyens de fixation et les deuxièmes moyens de fixation, lorsqu'ils sont reliés à la douille de séparation, forment un ensemble, lequel agit comme élément d'écartement (10) entre une cuve à lessive et le châssis.

2. Dispositif selon la revendication 1, **caractérisé en ce que** le point de fixation du groupe oscillant (42) du lave-linge est une partie d'une cuve à lessive (4) du lave-linge.

3. Dispositif selon l'une des revendications précédentes, **caractérisé en ce que** l'élément d'écartement (10) est relié à la cuve à lessive (4) par rotation autour d'un axe longitudinal (8) traversant l'élément d'écartement.

4. Dispositif selon l'une des revendications précédentes, **caractérisé en ce que** les premiers moyens de fixation (5) sont réalisés sous forme de liaisons à complémentarité de forme avec la cuve à lessive (4).

5. Dispositif selon la revendication 4, **caractérisé en ce que** les premiers moyens de fixation (5) sont réalisés sous forme d'un filetage (51) vissé dans un orifice (41) du groupe oscillant.

6. Dispositif selon l'une des revendications précédentes, **caractérisé en ce que** le châssis (3) comporte une ouverture (31) par laquelle l'élément d'écartement (10) est inséré et à laquelle l'élément d'écartement est fixé lorsqu'il effectue une rotation.

7. Dispositif selon la revendication 6, **caractérisé en ce que** l'ouverture (31) a un rayon intérieur (32) et au moins une encoche (33) dont le rayon est plus long que le rayon intérieur.

8. Dispositif selon la revendication 7, **caractérisé en ce que** les moyens de fixation (6) au châssis comprennent au moins une ailette intérieure (61), laquelle est insérée dans l'encoche de l'ouverture (31) du châssis et disposée à l'intérieur du châssis lorsque l'élément d'écartement (10) effectue une rotation, et une ailette extérieure (62), laquelle est disposée à l'extérieur du châssis lorsque l'élément d'écartement effectue une rotation.

9. Dispositif selon l'une des revendications précédentes, **caractérisé en ce que** l'élément d'écartement (10) est constitué d'une pièce en matière plastique, formée par moulage par injection.
